# EUROPÄISCHE PATENTANMELDUNG

(11) **EP 2 740 390 A1**
(43) Veröffentlichungstag der Anmeldung: **11.06.2014**
(21) Anmeldenummer: 13005495.0
(22) Anmeldetag: 26.11.2013
(51) Int. Cl.: A47F 1/12

(54) **Laufkörper für eine auf Waren wirkende Drückeinrichtung eines Rutschregales sowie Drückeinrichtung**

(30) Priorität: 04.12.2012 DE 102012111751
(71) Anmelder: Nilsson, Rickard, 65558 Balduinstein (DE)
(72) Erfinder: Nilsson, Rickard, 65558 Balduinstein (DE)
(74) Vertreter: Mill, Andreas

(57) **Zusammenfassung**

Die Erfindung betrifft einen Laufkörper (1) für eine auf Waren wirkende Drückeinrichtung (100; 100') eines Rutschregales (500) mit einem vorzugsweise gegen einen Fachboden (510) des Rutschregales (500) in Wirkstellung bringbaren Grundkörper (2) und wenigstens einem darin aufgenommenen Gewichtselement (3). Die Erfindung betrifft ferner eine Drückeinrichtung (100; 100') für ein Rutschregal (500), welche zum Aufbringen einer Druckkraft auf Waren (600) des Rutschregales (500) dient, mit wenigstens einem Laufkörper (1). Weiterhin betrifft die Erfindung ein Rutschregal (500) mit wenigstens einer Drückeinrichtung (100; 100').

## Beschreibung

Die Erfindung betrifft einen Laufkörper für eine auf Waren wirkende Drückeinrichtung eines Rutschregales. Die Erfindung betrifft ferner eine Drückeinrichtung sowie ein Rutschregal.

Laufkörper der hier angesprochenen Art sind üblicherweise Bestandteil einer Drückeinrichtung, welche beispielsweise an einem Rutschregal zum Einsatz kommt. Die Drückeinrichtung wirkt mit einer Druckkraft auf die in einem Rutschregal in einer Reihe hintereinander liegend angeordneten Waren, um bei Entnahme einer vorderen Ware ein Nachrutschen der dahinterliegenden Waren zu bewirken. Dazu nutzt die Drückeinrichtung ihr Eigengewicht. Die Drückeinrichtung wird nämlich auf den geneigten Fachboden des Rutschregales aufgelegt, so dass durch deren Eigengewicht die auf die Waren wirkende Druckkraft erzeugt ist.

Mittels der Laufkörper steht die Drückeinrichtung üblicherweise in Wirkkontakt mit dem geneigten Fachboden des Rutschregales. Insoweit dienen die Laufkörper der Reduzierung der Reibung, um bereits bei möglichst geringer Neigung des Rutschbodens eine Bewegung der Drückeinrichtung bzw. eine auf die Waren wirkende relativ hohe Druckkraft zu erreichen.

Heutzutage ist man bei der Weiterentwicklung von Rutschregalen bestrebt, bei möglichst gleichbleibender Funktionalität die Herstellungskosten zu reduzieren, um dadurch dem Endkunden ein besonders attraktives Produkt anbieten zu können.

Der Erfindung liegt daher die Aufgabe zugrunde, einen Laufkörper für eine auf Waren wirkende Drückeinrichtung eines Rutschregales bereitzustellen, welcher kostengünstig hergestellt werden kann. Ferner soll eine Drückeinrichtung bereitgestellt werden, welche für den Einsatz eines solchen Laufkörpers geeignet ist. Auch soll eine einfach herzustellende Drückeinrichtung bereitgestellt werden. Darüber hinaus soll ein entsprechendes Rutschregal vorgeschlagen werden.

Diese Aufgabe wird mit einem Laufkörper gelöst, welcher die Merkmale des Anspruches 1 aufweist. Zur Lösung der Aufgabe wird ferner eine Drückeinrichtung mit den Merkmalen des Anspruches 12, eine Drückeinrichtung mit den Merkmalen des Anspruches 13 sowie ein Rutschregal mit den Merkmalen des Anspruches 15 vorgeschlagen.

Weitere Ausgestaltungen der Erfindung ergeben sich aus den Unteransprüchen, der nachfolgenden Beschreibung und den Figuren.

Ein erfindungsgemäßer Laufkörper für eine auf Waren wirkende Drückeinrichtung eines Rutschregales zeichnet sich unter anderem durch einen vorzugsweise gegen einen Fachboden des Rutschregales in Wirkstellung bringbaren Grundkörper, insbesondere außenliegenden Grundkörper, und wenigstens ein darin aufgenommenes Gewichtselement aus. Das Gewichtselement kann herausnehmbar innerhalb des Grundkörpers angeordnet sein. Auch kann das Gewichtselement unlösbar in dem Grundkörper aufgenommen sein.

Die Erfindung beruht somit auf dem Gedanken, wenigstens zwei dem Laufkörper zukommende Eigenschaften auf wenigstens zwei separate Bauteile aufzuteilen. Die dem Laufkörper zukommende Eigenschaft, ein vorgegebenes und/oder möglichst hohes Eigengewicht aufzuweisen, wird nach der Erfindung in einfacher Weise durch das Gewichtselement realisiert.

Die dem Laufkörper insbesondere zukommende Eigenschaft, eine möglichst reibungsarme Oberfläche aufzuweisen, um beispielsweise auf einem geneigten Fachboden eines Rutschregales in seiner Bewegung möglichst wenig gehemmt zu sein, kann nach der Erfindung durch den Grundkörper realisiert werden. Auch die dem Laufkörper insbesondere zukommende Eigenschaft, korrosionsbeständig oder zumindest korrosionsunempfindlich zu sein, kann nach der Erfindung in einfacher Weise durch den Grundkörper realisiert werden.

Um den Laufkörper mit einer dauerhaft reibungsarmen Oberfläche auszustatten, ist lediglich der Grundkörper hierauf entsprechend auszubilden, beispielsweise indem der Grundkörper aus besonders hochwertigem Material hergestellt wird. Das innenliegende Gewichtselement kann dagegen aus einem weniger hochwertigen Material gebildet sein, so dass sich dadurch Kosten einsparen lassen.

Auch ein korrosionsbeständiger oder korrosionsunempfindlicher Laufkörper lässt sich mit relativ geringen Kosten realisieren, da dazu lediglich der Grundkörper aus korrosionsbeständigem oder korrosionsunempfindlichem Material gebildet sein braucht. Das in dem Hohlraum des Grundköpers liegende Gewichtselement kann dagegen hinsichtlich seiner Korrosionseigenschaft aus einem weniger hochwertigen Material gebildet sein.

Eine besonders kostengünstige Herstellung des Laufkörpers ist daher dann möglich, wenn nach einer Ausgestaltung der Erfindung der Grundkörper und das Gewichtselement aus unterschiedlichem Material gebildet sind, also der Grundkörper ein anderes Material als das Gewichtselement aufweist.

Ein erfindungsgemäßer Laufkörper ist dazu geeignet, als Rotationskörper in einer Drückeinrichtung für ein Rutschregal eingesetzt zu werden. In diesem Fall rollt der Rotationskörper auf einem Fachboden des Rutschregales ab, wenn die Drückeinrichtung eine Bewegung ausführt.

Der Laufkörper ist auch als Gleitkörper einsetzbar. In diesem Fall gleitet der Laufkörper beispielsweise auf dem Fachboden eines Rutschregales, wenn die Drückeinrichtung eine Bewegung ausführt.

Denkbar ist es auch, dass der Laufkörper als Rotationskörper und Gleitkörper dient. In diesem Fall führt der Laufkörper eine kombinierte Rotations- und Gleitbewegung, beispielsweise gegen auf einem Fachboden des Rutschregales aus, wenn die Drückeinrichtung eine Bewegung ausführt.

Um die Drückeinrichtung leicht in Bewegung zu versetzen, sollte das Gewichtselement ein möglichst hohes Eigengewicht aufweisen. Insofern bietet es sich an, dass das Eigengewicht des Gewichtselementes größer als das Eigengewicht des Grundkörpers ist.

Nach einer Ausgestaltung der Erfindung ist es vorgesehen, dass das Gewichtselement aus Metall, insbesondere Gusseisen, wie beispielsweise Grauguss, Stahl oder wenigstens einer Stahllegierung besteht oder wenigstens eine der vorgenannten Materialien aufweist. Das Gewichtselement weist dadurch bezogen auf seine vorzugsweise gleichbleibenden Abmessungen eine relativ hohe Masse auf.

Es bietet sich an, dass das Gewichtselement ein Urformteil, insbesondere Gussteil, ist. Dadurch ist das Gewichtselement kostengünstig zu realisieren.

Sofern das Gewichtselement aus Gusseisen, wie beispielsweise Grauguss, besteht, sollte das Gewichtselement mit einer die Poren des Gussteils verschließenden Beschichtung beaufschlagt sein. Die Beschichtung kann durch eine Lackierung oder ein sonstiges Anstrich des Gussteils gebildet sein.

Nach einer weiteren Ausgestaltung der Erfindung ist es vorgesehen, dass der Grundkörper aus Kunststoff besteht. Dadurch ist der Grundkörper besonders kostengünstig zu realisieren.

Denkbar ist es, dass der Grundkörper aus wenigstens einem Thermoplast, wie beispielsweise Polypropylen (abgekürzt: PP) oder Polyvinylchlorid (abgekürzt: PVC) besteht. Dadurch ist der Grundkörper besonders bauteilfest und zugleich korrosionsunempfindlich.

Ergänzend oder alternativ kann der Grundkörper aus wenigstens einem thermoplastischen Elastomer, wie beispielsweise einem vernetzten thermoplastischen Elastomer auf Olefinbasis (abgekürzt: TPV) oder einem Styrol-Blockcopolymer, insbesondere Styrol-Ethylen-Butylen-Styrol (abgekürzt: SEBS), besteht. Dadurch kommt dem Grundkörper eine gewisse Elastizität zu.

Der Grundkörper kann ein Spritzgussteil, Strangpressteil, Extrudierteil, Walzteil, Ziehteil oder dergleichen Formteil sein. Der Grundkörper ist dadurch in einfacher und kostengünstiger Weise zu realisieren.

Nach einer Ausgestaltung der Erfindung sind Mittel zum formschlüssigen und/oder kraftschlüssigen Fixieren des Gewichtselementes relativ gegenüber dem Grundkörper vorgesehen. Dadurch ist das Gewichtselement in dem Grundkörper im Wesentlichen spielfrei oder zumindest mit geringer Bewegungsfreiheit in dem Grundkörper gehalten. Die Mittel können durch wenigstens eine Nut-Federverbindung, Rastverbindung und/oder Klemmverbindung gebildet sein, wobei beispielsweise ein Teil der Verbindung dem Gewichtselement und das andere Teil der jeweiligen Verbindung dem Grundkörper zugeordnet sein kann, insbesondere daran ausgebildet oder angeformt sein kann.

Nach einer weiteren Ausgestaltung der Erfindung ist es vorgesehen, dass der Grundkörper zumindest eine als Zugang zu seinem Inneren bzw. Hohlraum dienende Öffnung aufweist, welche durch ein Deckelelement zumindest teilweise verschließbar ist oder verschlossen ist.

Auch kann der Grundkörper zwei einen Durchgang durch sein Inneres bzw. seinen Hohlraum bildende Öffnungen aufweisen, welche jeweils durch ein Deckelelement zumindest teilweise verschließbar oder verschlossen sind.

Durch das wenigstens eine Deckelelement ist der Zugang zu dem Hohlraum des Grundkörpers von außen gegen Störeinwirkungen geschützt. Beispielsweise kann durch das wenigstens eine Deckelelement das im Innenraum liegende Gewichtselement vor korrosionsauslösende Einwirkungen geschützt werden.

Auch dient das wenigstens eine Deckelelement als Sicherung gegen ein Herausfallen des innenliegend angeordneten Gewichtselementes. Insofern bildet das wenigstens eine Deckelelement eines der Mittel zum formschlüssigen und/oder kraftschlüssigen Fixieren des Gewichtselementes relativ gegenüber dem Grundkörper.

Bevorzugt bildet das Deckelelement ein Abschlusselement, welches beispielsweise als Kappe ausgebildet sein kann.

Eine einfache Montage des Deckelelementes an dem Grundkörper ist gegeben, wenn nach einer weiteren Ausgestaltung der Erfindung das wenigstens eine Deckelelement in die Öffnung einsteckbar oder eingesteckt ist. Dadurch ist das Deckelelement an dem Grundkörper mittels einer Steckverbindung fixiert bzw. fixierbar.

Das Deckelelement kann einen zumindest teilweise umlaufenden Kragen oder Bund aufweisen, welcher zum Einstecken in die Öffnung dient. Der Kragen bzw. Bund kann auch zur stoffschlüssigen Verbindung des wenigstens einen Deckelelementes mit dem Grundkörper genutzt werden, beispielsweise indem der Kragen oder Bund als Klebefläche genutzt wird, über welche ein Verkleben mit dem Grundkörper erfolgt.

Es bietet sich an, dass das wenigstens eine Deckelelement Verdickungen, insbesondere stegartige Verdickungen, an seiner die Öffnung zumindest teilweise verschließenden Wandung aufweist, welche beispielsweise sternförmig angeordnet sind. Durch diese Versteifungsstrukturen ist das wenigstens eine Deckelelement besonders formstabil ausgebildet.

Sofern wenigstens zwei Deckelelemente vorgesehen sind, bietet es sich an, dass die Deckelelemente als Gleichteile ausgebildet sind.

Weiterhin bietet es sich an, dass der Laufkörper zwei der Lagerung des Laufkörpers dienende, vorzugsweise nach außen stehende Materialabschnitte aufweist, welche mit ihrer Längsachse und/oder Drehachse koaxial bezüglich einer Mittelachse und/oder Drehachse des Laufkörpers angeordnet sind, wobei wenigstens einer der Materialabschnitte an dem wenigstens einen Deckelelement ausgebildet ist. Die Lagerung des Laufkörpers erfolgt dadurch über das wenigstens eine Deckelelement, so dass der Grundkörper in einer geometrisch einfachen Form und damit besonders kostengünstig realisiert werden kann.

Die der Lagerung dienenden Materialabschnitte können als zylinderförmige Vorsprünge, beispielsweise in Art eines Wellenabschnittes oder Achsabschnittes, ausgebildet sein, so dass der Laufkörper daran in einer Drehlagerung oder einer drehfesten Lagerung an der Drückeinrichtung gehalten werden kann.

Sofern der Laufkörper zwei Deckelelemente aufweist, bietet es sich an, dass an jedem Deckelelement jeweils einer der Materialabschnitte ausgebildet ist. Dadurch ist eine Ausgestaltung der Deckelelemente als Gleichteile ermöglicht.

Nach einer Ausgestaltung der Erfindung ist eine Verdrehsicherung vorgesehen, durch welche das Gewichtselement gegen eine Drehbewegung relativ gegenüber dem Grundkörper gesichert ist. Dadurch weist der Laufkörper günstige Laufeigenschaften auf und ist besonders für den Einsatz in einer Drückeinrichtung eines Rutschregales geeignet.

Es bietet sich an, dass die Verdrehsicherung durch Formschlussmittel gebildet ist, insbesondere wenn der Grundkörper und das Gewichtselement aus unterschiedlichem Material bestehen oder unterschiedliches Material aufweisen. Dadurch kann das Gewichtselement in den Grundkörper mit einem solchen Spiel aufgenommen werden, dass etwaige temperaturabhängige Bauteilspannungen, welche durch unterschiedliche Wärmeausdehnungen des Grundkörpers gegenüber dem Gewichtselement resultieren, kompensiert werden. Zugleich ist das Gewichtselement relativ gegenüber dem Grundkörper verdrehgesichert aufgenommen. Diese Ausgestaltung ermöglicht es beispielsweise, dass das Gewichtselement als Metallteil, insbesondere Gußteil, und der Grundkörper beispielsweise als Kunststoffteil realisiert werden können.

Grundsätzlich ist es auch denkbar, dass die Verdrehsicherung durch eine kraftschlüssige Verbindung des Gewichtselementes mit dem Grundkörper gebildet ist. Beispielsweise kann das Gewichtselement in dem Grundkörper klemmend gehalten sein, so dass auf diese Weise die Verdrehsicherung ausgebildet ist.

Eine weitere Ausgestaltung der Erfindung besteht darin, dass an dem Grundkörper oder an dem Gewichtselement wenigstens ein Vorsprung ausgebildet ist, welcher mit einer Vertiefung des Gewichtselementes oder des Grundkörpers in Eingriff bringbar oder gebracht ist. Dadurch ist das Gewichtselement relativ gegenüber dem Grundkörper in seiner Lage formschlüssig festgelegt.

Sofern der Laufkörper im Zuge der Bewegung der Drückeinrichtung eine Drehbewegung vollzieht, kann mittels des Vorsprunges und der Vertiefung ein Verdrehen des Gewichtselementes relativ gegenüber dem Grundkörper vermieden werden. Für diesen Fall bietet es sich an, dass an dem Innenumfang des Grundkörpers der Vorsprung oder die Vertiefung angeordnet ist und dementsprechend an dem Außenumfang des Gewichtselementes die Vertiefung oder der Vorsprung ausgebildet ist.

Die Vertiefung und der Vorsprung können die Formschlussmittel der Verdrehsicherung der vorstehend beschriebenen Art bilden.

Es bietet sich an, dass der Vorsprung und der Vertiefung zueinander im Wesentlichen korrespondierend ausgebildet sind.

Es bietet sich ferner an, dass das Gewichtselement im Wesentlichen spielfrei gehalten ist.

Auch bietet es sich an, dass zumindest die Vertiefung länglich ausgebildet ist und zumindest die Vertiefung sich mit ihrer Längserstreckung in Längsrichtung des Laufkörpers erstreckt.

Selbstverständlich können auch der Vorsprung und die Vertiefung jeweils länglich ausgebildet sein und sich jeweils mit ihrer Längserstreckung in Längsrichtung des Laufkörpers erstrecken.

Die Vertiefung und der Vorsprung können beispielsweise als Nut und Feder ausgebildet sein, so dass eine Nut-/Federverbindung realisiert wird. Auch kann der Vorsprung im Querschnitt halbkreisförmig ausgebildet sein und sich zumindest teilweise über die Länge des Grundkörpers oder des Gewichtselementes erstrecken.

Nach einer bevorzugten Ausgestaltung der Erfindung ist es vorgesehen, dass der Grundkörper als im Wesentlichen zylindrischer Hohlkörper ausgebildet ist. Der Grundkörper liegt dadurch in einer geometrisch einfach zu realisierenden Form vor.

Der Grundkörper kann in diesem Fall mehrere über den Innenumfang verteilt angeordnete Vorsprünge der vorstehend beschriebenen Art aufweisen, welche in jeweils eine Vertiefung des Gewichtselements in Engriff bringbar ist oder gebracht ist.

Selbstverständlich kann es auch vorgesehen sein, dass der Grundkörper als im Wesentlichen kugelförmiger Hohlkörper ausgebildet ist.

Die Erfindung betrifft auch eine Drückeinrichtung für ein Rutschregal, welche zum Aufbringen einer Druckkraft auf Waren des Rutschregales dient, mit wenigstens einem Laufkörper der vorstehend beschriebenen Art. Mittels der von der Drückeinrichtung aufgebrachten Druckkraft wird ein Umfallen der Waren vermieden und ist ein Nachrutschen sichergestellt, wenn wenigstens eine der aufgereihten Waren entnommen wird.

Es bietet sich an, dass die Drückeinrichtung einen Träger oder eine Halterung aufweist, an welchem der Laufkörper der vorstehend beschriebenen Art drehbar oder drehfest gelagert ist.

Bevorzugt weist die Drückeinrichtung wenigstens ein Stützteil oder eine Stützfläche auf, welche in Anlage gegen eine Ware bringbar ist. Das Stützteil stützt die Ware und verhindert somit ein Umfallen. Zugleich ist über das Stützteil die von der Drückeinrichtung erzeugte Druckkraft auf die Ware zu übertragen.

Weiterhin umfasst die Erfindung eine Drückeinrichtung für ein Rutschregal, welche zum Aufbringen einer Druckkraft auf Ware des Rutschregales dient, mit einem Drückteil zum Übertragen der Druckkraft auf wenigstens eine Ware, wobei das Drückteil eine Vorderseite und eine Rückseite aufweist und mit der Vorderseite gegen die Ware in Wirkkontakt bringbar ist.

Die Drückeinrichtung kann eine Drückeinrichtung der vorstehend beschriebenen Art sein. Ebenso kann das Drückteil ein Stützteil der vorstehend beschriebenen Art sein.

Erfindungsgemäß weist die Drückeinrichtung ein vorzugsweise gegen einen Fachboden eines Rutschregales gleitend in Wirkstellung bringbares Gleitteil auf, welches an dem Drückteil angeordnet ist und sich von dem Drückteil in Richtung der Rückseite des Drückteiles erstreckt.

Dadurch ist die Drückeinrichtung in technisch einfacher Weise und mit wenig Aufwand zu realisieren, da anstelle eines aufwendigen und relativ teuren Laufkörpers, insbesondere Rollkörpers, das einfache Gleitteil genutzt wird, um bei Entnahme einer oder mehrerer Waren vom dem Fachboden bzw. Rutschboden ein Nachrutschen des Drückteiles zu begünstigen.

Indem das Gleitteil nach hinten von dem Drückteil wegsteht, also das Gleitteil sich entgegengesetzt zu der Bewegungsrichtung erstreckt, in welche sich das Drückteil nach Entnahme einer oder mehrerer Waren bewegt, ist in technisch einfacher Weise vermieden, dass die Gleitbewegung des Drückteiles durch etwaige auf dem Gleitteil aufliegender Waren gestört wird.

Das Gleitteil lässt sich einfach herstellen, wenn nach einer vorteilhaften Ausgestaltung der Erfindung das Gleitteil durch einen Materialabschnitt gebildet ist, der an dem Drückteil angeformt ist.

In diese Richtung zielt beispielsweise auch die Maßnahme, dass das Gleitteil durch Umformen eines Materialabschnittes des Drückteiles gebildet ist. Denkbar ist es, dass das Gleitteil durch Biegeumformen eines Materialabschnittes des Drückteils realisiert ist.

Bevorzugt sollte der das Gleitteil bildende Materialabschnitt eine Ebene bilden, welche winkelig, insbesondere im Wesentlichen rechtwinklig, zu einer durch die Vorderseite des Drückteils gebildeten Ebene liegt. Dadurch kann das Gleitteil optimal seine Gleitwirkung entfalten, wobei zugleich das Drückteil in einer optimalen Ausrichtung gegen die Ware drückt, insbesondere wenn die Ware eine quaderförmige Verpackung aufweist und mit einer Seite auf dem Fachboden aufliegt.

Es bietet sich an, dass das Drückteil und das Gleitteil aus einem gemeinsamen Blechteil gebildet sind. Das Blechteil kann aus Stahlblech, insbesondere galvanisiertem Stahlblech, bestehen. Es ist dadurch die Drückeinrichtung in technisch einfacher Weise herzustellen, da dazu Drückteil und Gleitteil in einfacher Weise durch Umformen zu realisieren sind.

Auch bietet es sich an, dass das Blechteil, insbesondere der das Gleitteil bildende Abschnitt des Blechteils, mit einer Antihaftbeschichtung und/oder einem Antihaftlack versehen ist. Dadurch ist die Gleiteigenschaft des Drückteils verbessert.

Das Drückteil kann als plattenförmigen Flächenelement ausgebildet sein. Für diesen Fall ist es denkbar, dass das Gleitteil durch das stirnseitige Ende des Drückteils gebildet ist, welches dem Fachboden zugewandt ist und welches gegen den Fachboden in Wirkstellung gebracht ist, wenn das Drückteil auf dem Fachboden aufliegt.

Bevorzugt ist an dem Drückteil eine Aufnahme angeordnet, an welcher wenigstens ein Gleit- und/oder Rollelement drehbar oder drehfest gelagert ist, insbesondere lagerbar ist. Die Aufnahme ist bevorzugt rückseitig an dem Drückteil angeordnet.

Die Aufnahme kann beispielsweise durch den Träger einer Drückeinrichtung der vorstehend beschriebenen Art gebildet sein. Auch kann das Gleit- und/oder Rollemenent ein Laufkörper der vorstehend beschriebenen Art sein.

In technisch besonders einfacher Weise kann die Aufnahme realisiert werden, wenn die Aufnahme durch Umformen wenigstens eines, vorzugsweise zweier Materialabschnitte, des Drückteils gebildet ist, zwischen denen das Gleit- und/oder Rollelement drehbar oder drehfest gehalten ist.

Eine besondere Stabilität ist erreicht, wenn die Materialabschnitte als Begrenzung für das Gleitteil dienen oder das Gleitteil sich gegen die Materialabschnitte abstützt. Dadurch ist ein die Drückeinrichtung versteifender Verbund erreicht.

Es hat sich gezeigt, dass bei Entnahme einer oder mehrerer Waren vom dem Rutschboden die Drückeinrichtung eine optimale Nachführbewegung vollzieht, wenn die Drückeinrichtung das Gleitteil und zusätzlich zumindest ein Gleit- und/oder Rollelement aufweist. Das Gleit- und/oder Rollement kann ein Laufkörper der vorstehend bescdhriebenen Art sein. Technisch einfach und kostengünstig ist die Drückeinrichtung zu realisieren, wenn die Drückeinrichtung neben dem Gleitteil nur ein einziges Gleit- und/oder Rollement der vorstehend beschriebenen Art aufweist.

Die Erfindung umfasst darüber hinaus ein Rutschregal mit wenigstens einer Drückeinrichtung der vorstehend beschriebenen Art.

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Fig. 1: eine mögliche Ausführungsform einer an einem Rutschregal angeordneten Drückeinrichtung in perspektivischer Darstellung,
- Fig. 2: eine mögliche Ausführungsform eines Laufkörpers für eine Drückeinrichtung gemäß der Figur 1 in Schnittdarstellung,
- Fig. 3: das innenliegende Gewichtselement des Laufkörpers gemäß der Figur 2 in perspektivischer Darstellung,
- Fig. 4: den Grundkörper des Laufkörpers gemäß der Figur 2 in perspektivischer Darstellung,
- Fig. 5: ein Deckelelement des Laufkörpers gemäß der Figur 2 in perspektivischer Darstellung und
- Fig. 6: eine weitere mögliche Ausführungsform einer Drückeinrichtung in perspektivischer Darstellung.

Figur 1 zeigt einen Ausschnitt eines Rutschregales 500, aus dem der Bereich eines Fachbodens 510 des Rutschregales 500 ersichtlich ist. Auf dem Fachboden 510 sind Waren 600 aufgestellt, welche in der Figur 1 lediglich ansatzweise angedeutet sind. Die Waren 600 sind in einer Reihe hintereinander liegend auf dem Fachboden 510 angeordnet, wobei die Waren 600 durch seitlich angeordnete Fachteiler 520 und 530 in ihrer hintereinanderliegenden Reihenanordnung gehalten werden.

Figur 1 zeigt ferner eine Drückeinrichtung 100, welche am Ende der Reihe mit den Waren 600 auf dem Fachboden 510 angeordnet ist und mit einem Drückteil 110 gegen eine der Waren 600 in Anlage gebracht ist.

Bei dem Rutschregal 500 ist der Fachboden 510 als Rutschboden ausgebildet, indem der Fachboden 510 geneigt ausgerichtet ist. Der Bereich des Fachbodens 510, an welchem die Drückeinrichtung 100 sich befindet, ist der obenliegende Bereich, wobei die sich an die Drückeinrichtung 100 anschließenden Waren 600 in Richtung nach vorne unten auf den Fachboden 510 aufgestellt sind. Durch die Anordnung der Waren 600 und der Drückeinrichtung 100 auf dem Fachboden 510 wird durch das Eigengewicht der Drückeinrichtung 100 eine Druckkraft auf die Waren 600 ausgeübt, so dass ein Umfallen der Waren 600 vermieden ist. Sofern eine oder mehrere der Waren 600 entnommen werden, kommt es zu einem Nachrutschen der in der Reihe darüberliegenden Waren in dem freigewordenen Zwischenraum. Dieses Nachrutschen wird durch die Drückeinrichtung 100 bewirkt, welche wenigstens eine, vorzugsweise zwei Laufkörper 1 aufweist. Die Laufkörper 1 sind ein zwei einem Trägerelementen 120 der Drückeinrichtung 100, welche zwischen sich die Laufkörper 1 aufnehmen. Die Trägerelemente 120 sind bevorzugt mit dem Drückteil 110 verbunden und bilden zusammen den Grundkörper der Drückeinrichtung 100.

Figur 2 zeigt eine mögliche Ausführungsform des Laufkörpers 1 der Figur 1 in perspektivischer Darstellung als Längsschnitt. Wie daraus ersichtlich ist, weist der Laufkörper 1 ein gegen einen Fachboden, wie beispielsweise den Fachboden 510 des Rutschregales 500, in Anlage bringbaren Grundkörper 2 und ein darin aufgenommenes Gewichtselement 3 auf.

Der Grundkörper 2 ist bevorzugt aus Kunststoff gebildet. Das Gewichtselement 3 ist bevorzugt ein Gussteil, beispielsweise aus Gusseisen.

Figur 3 zeigt das Gewichtselement 3 und Figur 4 zeigt den Grundkörper 2 jeweils in einer perspektivischen Ansicht.Wie daraus und in Kombination mit der Figur 2 ersichtlich ist, ist der Grundkörper 2 bevorzugt rohrförmig ausgebildet, beispielsweise als Hüllrohr, Hülse oder Mantel ausgebildet. In das Innere 6 des Grundkörpers 2 ist das Gewichtselement 3 eingeschoben. Der Außenumfang des Gewichtselementes 3 entspricht bevorzugt im Wesentlichen dem Innenumfang des Grundkörpers 2.

Wie insbesondere aus der Figur 2 ersichtlich ist, ist an den beiden endseitigen Öffnungen 4 und 5 des rohrförmigen Grundkörpers 2 jeweils ein Deckelelement 7 bzw. 8 vorgesehen, welches die jeweilige Öffnung 4 bzw. 5 des Grundkörpers 2 verschließt. Die Deckelelemente 7 und 8 sind bevorzugt Kunststoffteile, insbesondere Spritzgussteile.

Jedes der Deckelelemente 7 und 8 weist einen in axialer Richtung nach außen stehenden Materialabschnitt 13 bzw. 14 auf, welcher mit seiner Mittelachse koaxial bezüglich der Drehachse 15 des Laufkörpers 1 angeordnet ist. Die Drehachse 15 ist bevorzugt die Mittelachse bzw. Längsmittelachse des Laufkörpers 1.

Die Materialabschnitte 13 und 14 weisen bevorzugt eine runde Querschnittform auf und können beispielsweise als Wellenstumpf ausgebildet sein. An den Materialabschnitten 13 und 14 ist der Laufkörper 1 an der Drückeinrichtung 100, insbesondere den Trägerelementen 120 drehbar gelagert.

Wie aus der Figur 2 ersichtlich ist, ist der Grundkörper 2 in seiner Längserstreckung bevorzugt derart bemessen, dass bei aufgesetzten und montierten Deckelelementen 7 und 8 der dazwischen liegende Grundkörper 2 nur mit geringem Spiel oder im Wesentlichen spielfrei in axialer Richtung gehalten ist.

Figur 5 zeigt eines der vorzugsweise baugleichen Deckelelemente 7 und 8 in perspektivischer Ansicht. Wie daraus und aus der Figur 2 ersichtlich ist, weist das Deckelelement 7 bzw. 8 einen zumindest teilweise umlaufenden Kragen 9 auf, welcher in seiner umlaufenden Außenumfangswandung mit dem Innenumfang des Grundkörpers 2 im Wesentlichen korrespondiert. Das jeweilige Deckelelement 7 bzw. 8 ist dadurch mittels des Kragens 9 in die zugehörige Öffnung 4 bzw. 5 des Grundkörpers 2 einsteckbar.

Die Bodenwandung 12 des jeweiligen Deckelelementes 7 bzw. 8 weist in radialer Richtung einen nach außen abstehenden und umlaufenden Rand 10 auf, gegen welchen die Berandung der jeweiligen Öffnung 4 bzw. 5 des Grundkörpers 2 in Anschlag gebracht wird, wenn das Deckelelement 7 bzw. 8 an dem Grundkörper 2 montiert ist.

Wie insbesondere aus der Figur 3 ersichtlich ist, ist das Gewichtselement 3 als im Wesentlichen zylinderförmiger Vollkörper ausgebildet. Der Außenumfang des Gewichtselementes 3 ist in den beidseitigen Endbereichen bevorzugt durch Schrägen 18 abgeschrägt, so dass im montierten Zustand des Gewichtselementes 3 an dem Grundkörper 2 ein Freiraum für den Kragen 9 gebildet ist, wie aus der Figur 2 ersichtlich ist.

Das Gewichtselement 3 weist wenigstens eine, vorzugsweise mehrere über den Umfang verteilt angeordnete Vertiefungen 17 auf, welche sich bevorzugt im Wesentlichen durchgehend in Längsrichtung erstrecken.

Die Vertiefungen 17 des Gewichtselementes 3 korrespondieren mit an dem Grundkörper 2 gebildeten Vorsprüngen 16, welche über den Innenumfang des Grundkörpers 2 verteilt angeordnet sind, wie aus der Figur 4 ersichtlich ist.

Die Vorsprünge 16 sind bevorzugt im Wesentlichen durchgehend in axialer Richtung ausgebildet oder zumindest abschnittsweise in axialer Richtung ausgebildet, so dass ein Einschieben des Gewichtselementes 3 in den Grundkörper 2 unter Eingreifen der Vorsprünge 16 in die Vertiefungen 17 ermöglicht ist.

Die Vorsprünge 16 und die Vertiefungen 17 bilden im eingeschobenen Zustand des Gewichtselementes 3 in den Grundkörper 2 eine Verdrehsicherung 20, so dass eine Drehbewegung des Gewichtselementes 3 relativ gegenüber dem Grundkörper 2 vermieden ist. Die Vorsprünge 16 können im Querschnitt halbkreisförmig ausgebildet sein. In entsprechender Weise können die Vertiefungen 17 als im Querschnitt halbkreisförmige Vertiefungen an dem Gewichtselement 3 gebildet sein.

Wie aus der Figur 5 ersichtlich ist, sind an der Bodenwandung 12, insbesondere an der dem Inneren 6 des Grundkörpers 2 zugewandten Seite mehrere Materialverdickungen 11 ausgebildet, welche beispielsweise stegartig sein können und als Versteifungsstruktur des Deckelelementes 7 bzw. 8 dienen. Die Verdickungen 11 sind bevorzugt sternförmig verlaufend, welche im Bereich der Drehachse 15 ihr Zentrum bilden, so dass durch die Verdickungen 11 das Deckelelement 7 bzw. 8 im Bereich des Materialabschnittes 13 bzw. 14 in der Bodenwandung 12 besonders versteift und stabilisiert ausgebildet ist und folglich der Laufkörper 1 im Bereich seiner als Lagerung dienenden Materialabschnitte 13 und 14 eine hohe Bauteilstabilität aufweist.

Wie ferner aus der Figur 5 ersichtlich ist, kann der Kragen 9 zumindest teilweise in Abschnitten durch Unterbrechungen 19 unterbrochen sein. Die Unterbrechungen 19 dienen dazu, dass das Deckelelement 7 bzw. 8 mit seinem Kragen 9 in den Grundkörper 2 eingeschoben werden kann, ohne dass die Vorsprünge 16 des Grundkörpers 2 das Einschieben des Kragens 9 behindern.

Figur 6 zeigt - in schematischer Darstellung - eine weitere mögliche Ausführungsform einer Drückeinrichtung 100'. Die Drückeinrichtung 100' weist ein Drückteil 110' zum Übertragen der Druckkraft auf wenigstens eine Ware auf. Das Drückteil 110' hat eine Vorderseite 130' und eine Rückseite 140' ist mit der Vorderseite 130' gegen die Ware in Wirkkontakt bringbar.

Die Drückeinrichtung 100' weist ferner ein Gleitteil 150' auf, welches gegen einen (in der Figur 6 nicht dargestellten) Fachboden eines Rutschregales gleitend in Wirkstellung bringbar ist. Das Gleitteil 150' ist an dem Drückteil 110' angeordnet und erstreckt sich von dem Drückteil 110' in Richtung der Rückseite 140'.

An dem Drückteil 110' ist eine Aufnahme 120' angeordnet, an welcher ein Laufkörper in Art des Laufkörpers 1 gemäß der Figuren 2 bis 5 gelagert ist. Der Laufkörper 1 kann drehbar um eine Achse 190 oder drehfest in der Aufnahme 120' gelagert sein.

Bevorzugt sind das Gleitteil 150' und die Aufnahme 120' durch Umformen, insbesondere Biegeumformen, von Materialabschnitten 160', 170' und 180' des Drückteiles 110' gebildet. Die Materialabschnitte 170' und 180', welche die Aufnahme 120' für den Laufkörper 1 bilden, wie auch der das Gleitteil 150' bildende Materialabschnitt 160 liegen von der Vorderseite 130' des Drückteiles 110' abgewandt, so dass die Vorderseite 130' im Wesentlichen vollständig, insbesondere flächig, gegen die Ware in Wirkkontakt gebracht werden kann, ohne dass dabei das Gleitteil 150' wie auch die Aufnahme 120' störend im Wege steht.

### Bezugszeichenliste

- 1: Laufkörper
- 2: Grundkörper
- 3: Gewichtselement
- 4: Öffnung
- 5: Öffnung
- 6: Inneres
- 7: Deckelelement
- 8: Deckelelement
- 9: Kragen
- 10: Rand
- 11: Verdickungen
- 12: Wandung
- 13: Materialabschnitt
- 14: Materialabschnitt
- 15: Drehachse
- 16: Vorsprung
- 17: Vertiefung
- 18: Schräge
- 19: Unterbrechung
- 20: Verdrehsicherung

- 100: Drückeinrichtung
- 100': Drückeinrichtung
- 110: Drückteil
- 110': Drückteil
- 120: Trägerelement
- 120': Aufnahme
- 130': Vorderseite
- 140': Rückseite
- 150': Gleitteil

- 160': Materialabschnitt
- 170': Materialabschnitt
- 180': Materialabschnitt
- 190: Achse

- 500: Rutschregal
- 510: Fachboden
- 520: Fachteiler
- 530: Fachteiler

- 600: Waren

## Patentansprüche

1. Laufkörper (1) für eine auf Waren (600) wirkende Drückeinrichtung (100) eines Rutschregales (500) mit einem vorzugsweise gegen einen Fachboden (510) des Rutschregales (500) in Wirkstellung bringbaren Grundkörper (2) und wenigstens einem darin aufgenommenen Gewichtselement (3).

2. Laufkörper nach Anspruch 1, **dadurch gekennzeichnet, dass** das Gewichtselement (3) aus Metall, insbesondere Stahl, Gusseisen oder einer Stahllegierung, besteht oder ein solches Material aufweist.

3. Laufkörper nach einem der vorhergehenden Ansprüche, **dadurch gekennzeichnet, dass** der Grundkörper (2) aus Kunststoff, insbesondere aus wenigstens einem Thermoplast und/oder wenigstens einem thermoplastischen Elastomer, besteht oder ein solches Material aufweist.

4. Laufkörper nach einem der vorhergehenden Ansprüche, **dadurch gekennzeichnet, dass** Mittel zum formschlüssigen und/oder kraftschlüssigen Fixieren des Gewichtselementes (3) relativ gegenüber dem Grundkörper (2) vorgesehen sind.

5. Laufkörper nach einem der vorhergehenden Ansprüche, **dadurch gekennzeichnet, dass** der Grundkörper (2) zumindest eine als Zugang zu seinem Inneren (6) dienende Öffnung (4; 5) oder zwei einen Durchgang durch sein Inneres (6) bildende Öffnungen (4, 5) aufweist, welche jeweils durch ein Deckelelement (7, 8) zumindest teilweise verschlossen sind.

6. Laufkörper nach Anspruch 5, **dadurch gekennzeichnet, dass** das wenigstens eine Deckelelement (7, 8), vorzugsweise mit einem zumindest teilweise umlaufenden Kragen, in die Öffnung (4, 5) eingesteckt ist.

7. Laufkörper nach Anspruch 5 oder 6, **dadurch gekennzeichnet, dass** das wenigstens eine Deckelelement (7, 8) Verdickungen (11), insbesondere stegartige Verdickungen, an seiner die Öffnung (4, 5) zumindest teilweise verschließenden Wandung (12) aufweist, welche beispielsweise sternförmig angeordnet sind.

8. Laufkörper nach einem der vorhergehenden Ansprüche, **dadurch gekennzeichnet, dass** an dem Grundkörper (2) oder an dem Gewichtselement (3) wenigstens ein Vorsprung (16) ausgebildet ist, welcher mit einer Vertiefung (17) des Gewichtselements (3) oder des Grundkörpers (2) in Eingriff gebracht ist.

9. Laufkörper nach einem der vorhergehenden Ansprüche, **dadurch gekennzeichnet, dass** der Grundkörper (2) als im Wesentlichen zylindrischer Hohlkörper oder als im Wesentlichen kugelförmiger Hohlkörper ausgebildet ist.

10. Laufkörper nach einem der vorhergehenden Ansprüche, **dadurch gekennzeichnet, dass** eine Verdrehsicherung (20) vorgesehen ist, durch welche das Gewichtselement (3) gegen eine Drehbewegung relativ gegenüber dem Grundkörper gesichert ist.

11. Laufkörper nach Anspruch 10, **dadurch gekennzeichnet, dass** der Grundkörper (2) und das Gewichtselement (3) aus unterschiedlichem Material bestehen und die Verdrehsicherung (20) durch Formschlussmittel gebildet ist.

12. Drückeinrichtung (100; 100') für ein Rutschregal (500), welche zum Aufbringen einer Druckkraft auf Waren (600) des Rutschregales (500) dient, mit wenigstens einem Laufkörper (1) nach einem der Ansprüche 1 bis 11.

13. Drückeinrichtung (100') für ein Rutschregal, welche zum Aufbringen einer Druckkraft auf Waren des Rutschregales dient, mit einem Drückteil (110') zum Übertragen der Druckkraft auf wenigstens eine Ware, wobei das Drückteil (110') eine Vorderseite (130') und eine Rückseite (140') aufweist und mit der Vorderseite (130') gegen die Ware in Wirkkontakt bringbar ist, und mit einem gegen einen Fachboden eines Rutschregales gleitend in Wirkstellung bringbaren Gleitteil (150'), welches vorzugsweise durch Umformen eines Materialabschnittes (160') des Drückteils (110') gebildet ist, wobei das Gleitteil (150') an dem Drückteil (110') angeordnet ist und sich von dem Drückteil (110') in Richtung der Rückseite (140') erstreckt.

14. Drückeinrichtung nach Anspruch 13, **dadurch gekennzeichnet, dass** an dem Drückteil (110') eine Aufnahme (120)') angeordnet ist, an welcher wenigstens ein Gleit- und/oder Rollelement, beispielsweise in Art eines Laufkörpers nach einem der Ansprüche 1 bis 11, drehbar oder drehfest gelagert ist.

15. Rutschregal (500) mit wenigstens einer Drückeinrichtung (100; 100') nach einem der Ansprüche 12 bis 14.
